# EUROPÄISCHE PATENTSCHRIFT

(11) **EP 0 631 749 B1**
(45) Veröffentlichungstag und Bekanntmachung des Hinweises auf die Patenterteilung: **04.12.1996**
(21) Anmeldenummer: 94105819.0
(22) Anmeldetag: 15.04.1994
(51) Int. Cl.: A47C 17/165, A47C 17/17, A47C 17/16

(54) **Sitz- und Liegemöbel**
A piece of furniture for sitting and lying
Meuble d'assise et de couchage

(30) Priorität: 19.04.1993 DE 4312666
(43) Veröffentlichungstag der Anmeldung: 04.01.1995
(73) Patentinhaber: SEDAC-MECOBEL N.V./S.A., B-8560 Wevelgem (BE)
(72) Erfinder: Laukötter, Hugo, D-33129 Delbrück (DE)
(74) Vertreter: Hanewinkel, Lorenz, Dipl.-Phys.

(56) Entgegenhaltungen:
- EP-A- 0 074 107
- CA-A- 1 217 002
- DE-A- 1 429 340

## Beschreibung

Die Erfindung betrifft ein Sitz- und Liegemöbel mit einem feststehenden Grundgestell und einem fahrbaren Auszug und drei platten- oder rostartigen Polsterträgern, die in eine Sitzstellung verbracht, in der der Auszug in das Grundgestell verbracht ist und in diesem durch einen Anschlag fixiert ist, einen Sitzpolsterträger, einen geneigt gestellten Lehnpolsterträger und einen hintenseitigen Liegepolsterträger bilden, der mit seinem unteren Ende bodennah angeordnet ist und in Höhe des Sitzpolsterträgers an das Grundgestell rückseitig mit Scharnieren angelenkt ist und obenendig mit dem Lehnpolsterträger gelenkig verbunden ist, der anderenends gelenkig mit dem Sitzpolsterträger verbunden ist.

Ein derartiges Sitz- und Liegemöbel ist aus der DE-GM 83 01 274 und DE-A-1 429 340 bekannt. Bei diesen besteht das Problem, die etwa handhohen Polster zwischen der Sitzstellung und der Liegestellung ohne ein Umsetzen oder -legen in eine fugenlose Liegefläche zu verwandeln, weil die Scharniere zwischen dem Lehnpolsterträger und dem Sitzpolsterträger einfache Klappscharniere mit kurzen Schenkeln sind.

Auch die EP 0 085 134 B1 zeigt die genannten Schwierigkeiten, wobei nicht die Träger der Polster sondern diese obenseitig scharniermäßig verbunden sind. Hierdurch reicht das Sitzpolster nur bis an das Lehnpolster, und es besteht ein verlorener Raum zwischen diesen in der Sitzstellung, weshalb eine ungünstig große Sitztiefe entsteht, wenn die Liege ausgezogen in Längsrichtung genutzt werden soll, dann also 1,90 m bis 2 m lang sein muß.

Vorteilhaft an den bekannten Sitz- und Liegemöbel ist, daß sie seitlich keine Verkleidungsteile benötigen, außer kleiner Zwickelblenden zwischen der Lehne und dem Liegeteil, da die Scharniere von unten angeordnet sind.

Es ist Aufgabe der Erfindung, ein Sitz- und Liegemöbel mit einfachen rückseitigen Scharnieren der vorgenannten Art derart zu verbessern, daß es mit frontseitiger Bedienung einfach handhabbar ist bei den Verstellungen zwischen der Sitz- und Liegestellung und umgekehrt und daß in der Sitzstellung eine bessere Raumausnutzung und in der Liegestellung eine geschlossene Liegefläche gegeben ist.

Die Lösung der Aufgabe besteht darin, daß auf die drei Polsterträger jeweils ein matratzenartiges Polster jeweils etwa gleicher Stärke fest aufgearbeitet ist und das Sitzpolster sich bis unter das Rückenlehnenpolster und nach hinten unter diesem hindurch abgeschrägt erstreckt und das Rückenlehnenpolster mit seinem unteren Ende sich entsprechend abgeschrägt erstreckt, so daß in einer ausgefahrenen Liegestellung, in der die drei Polster eine ebene Liegefläche bilden, die beiden genannten Polsterabschrägungen überlappend einen schräg nach unten verlaufenden möglichst engen Spalt bilden, und daß die Scharniere mit ihren Drehachsen an dem Sitzpolsterträger fluchtend zu dem Lehnpolsterträger angeordnet sind und ihre Scharnierschenkel in der Sitzstellung die rückwärtig erstreckte Abschrägung des Sitzpolsters frei umschließen und sich mindestens bis etwa auf eine Höhe der Sitzoberfläche des Sitzpolsters erstrecken, wo sie an dem Lehnpolsterträger befestigt sind.

Vorteilhafte Ausgestaltungen sind in den Unteransprüchen angeführt.

Die Ausbildung des Scharnieres mit einer festen Gelenkachse ist besonders stabil und einfach; bei dieser ist es jedoch zweckmäßig, als Aufstellhilfe eine Zugverbindung oder eine Gelenksperre vorzusehen.

Eine weitere vorteilhafte Ausgestaltung ergibt sich, wenn der Gelenkbolzen in einem Langlochschlitz an dem Sitzpolsterträger horizontalverschieblich geführt ist, wodurch faktisch in den Endlagen des Langloches je ein Schwenkpunkt gegeben ist. Eine besondere Aufstellhilfe kann dabei entfallen, da das Sitzpolster in der Liegestellung angehoben in dem Schlitz nach unten vor das Lehnpolster verschoben werden kann und damit letzteres aufgestellt werden kann. Das Langloch erlaubt auch ein paralleles Verschieben des Sitzpolsters unter dem Lehnpolster beim Verwandeln aus der Sitzstellung in die Liegestellung.

Eine dritte Variante erlaubt ebenfalls ein annähernd paralleles Verschieben des Sitzpolsters unter dem Lehnpolster aus der Sitzstellung. Dabei ist der Scharnierbügel an beiden Enden gelenkig ausgebildet und der Anlenkpunkt an dem Lehnpolsterträger relativ weit von der Stoßstelle der beiden Polster entfernt.

Der Schwenkbereich des Gelenkes am Lehnpolsterträger ist zweckmäßig auf das Maß begrenzt, in dem die Sitzpolsterverschiebung möglich sein soll. Auch bei dieser Variante ist eine Aufstellhilfe nicht erforderlich, da die Polster aneinander in einer Winkellage abgestützt sind, wenn das Sitzpolster durchgeschoben ist.

Um ein Verschieben des Sitzpolsters nach vorn aus der Sitzstellung zu erleichtern, ist das Gelenk des Liegeteiles zweckmäßig mit einem Rückhaltemoment durch eine Rückhaltefeder belastet, das jedoch kleiner ist als das Gewichtsmoment des Liege- und des Lehnpolsters in der Liegestellung sind.

Auf den Zeichnungen sind Ausführungsbeispiele dargestellt, welche nachfolgend näher erläutert werden. Es zeigt:
- Fig. 1: eine Seitenansicht des Möbelstückes in der Sitzstellung,
- Fig. 2: eine Seitenansicht des Möbelstückes in der ausgezogenen Liegestellung,
- Fig. 3: eine Seitenansicht des angelenkten Scharnierschenkels und des Rasthebels,
- Fig. 4: eine Seitenansicht einer zweiten Ausgestaltung des Möbelstückes in der Liegestellung mit Scharnierschenkel und in einem Langlochschlitz verschieblichen Gelenkbolzen,
- Fig. 5: eine Seitenansicht wie in Fig. 4, jedoch mit einem an beiden Enden gelenkig ausgebildeten Scharnierbügel.

Das Sitz- und Liegemöbel besteht aus einem feststehenden Grundgestell (11 bis 14) und einem fahrbaren Auszug (31, 32, 33) sowie drei platten- oder rostartigen Polsterträgern (17, 27, 37). Diese werden in eine Sitzstellung gebracht, in der der Auszug (31, 32, 33) in das Grundgestell (11 bis 14) verbracht und in diesem durch einen Anschlag (34) fixiert ist. Die Polsterträger (17, 27, 37) bilden so einen Sitzpolsterträger (37), einen geneigten Lehnpolsterträger (27) und einen hintenseitigen Liegepolsterträger (17).

Der Liegepolsterträger (17) ist mit seinem unteren Ende bodennah angeordnet und in Höhe des Sitzpolsterträgers (37) an das Grundgestell (11) rückseitig mit Scharniergelenken (10) und obenendig mit dem Lehnpolsterträger (27) gelenkig verbunden. Der Lehnpolsterträger (27) ist seinerseits anderenends gelenkig mit dem Sitzpolsterträger (37) verbunden.

Erfindungsgemäß ist auf die drei Polsterträger (17, 27, 37) jeweils ein matratzenartiges Polster (1, 2, 3) jeweils etwa gleicher Stärke fest aufgearbeitet. Das Sitzpolster (3) erstreckt sich bis unter das Rückenlehnenpolster (2) und ist nach hinten unter diesem hindurch abgeschrägt. Das Rückenlehnenpolster (2) erstreckt sich mit seinem unteren Ende entsprechend abgeschrägt, so daß in einer ausgefahrenen Liegestellung, in der die drei Polster (1, 2, 3) eine ebene Liegefläche bilden, die beiden genannten Polsterabschrägungen (38, 28) überlappend einen schräg nach unten verlaufenden möglichst engen Spalt (S) bilden. Dabei sind die Scharniere (30) mit ihren Drehachsen an dem Sitzpolsterträger (37) fluchtend zu dem Lehnpolsterträger (27) angeordnet. Die Scharniere (30) umschließen mit ihren Scharnierschenkeln (30S) die rückseitig erstreckte Abschrägung (38) des Sitzpolsters (3) frei und erstrecken sich mindestens bis etwa auf eine Höhe der Sitzoberfläche des Sitzpolsters (3), wo sie an dem Lehnpolsterträger (27) befestigt sind.

Das Grundgestell (11 bis 14) besteht aus miteinander verbundenen Metallstreben (11 bis 14), die jeweils an den beiden Seiten des Möbelstückes angeordnet sind. Die frontseitig angeordnete Strebe (14) weist nach rückwärts einen Bügel auf. Dieser Bügel dient einem Anschlag (34), der an dem Sitzpolster (37) untenseitig befestigt ist, in der Sitzstellung als Gegenanschlag. Beim Herausziehen bildet der Bügel eine Auflaufschräge für den Anschlag (34).

Die frontseitige Strebe (14) stützt in der Sitzstellung den Sitzpolsterträger (37) und in der Liegestellung sowohl den Lehnpolsterträger (27) als auch den Liegepolsterträger (17) ab. Ferner stützt die frontseitige Strebe (14) in der Liegestellung das Scharnier (20), das den Lehnpolsterträger (27) und den Liegepolsterträger (17) verbindet, ab.

Die gebogenen Scharnierschenkel (30S)des Scharnieres (30) und/oder der Lehnpolsterträger (27) sind auf dem fahrbaren Auszug (31, 32, 33) abgestützt.

In der Liegestellung ist von der hinteren unteren Kante des Liegepolsterträgers (17) ein Seil (41) od. dgl. über eine tieferliegende Umlenkung (42) an dem Grundgestell (11) an einen hinten unten liegenden Befestigungspunkt an dem Auszug (31) geführt.

Im Innenbereich des Auszuges (31, 32, 33) ist ein Bettkasten (4) angeordnet. Die Polsterträger (17, 27, 37) bestehen aus Rohrrahmen (52, 53) mit einer elastisch gelagerten Lattung (62, 63). Die Lattung (63) ist auf dem Sitzpolsterträger (37) von vorn nach hinten und die andere Lattung (62) quer dazu angeordnet. In den Rohrrahmen (52, 53) des Lehnpolsterträgers (27) und des Sitzpolsterträgers (37) sind etwa handbreit vom Rahmenholm nach innen beabstandet Längsstreben (72, 73) angeordnet, an denen die Scharniere (30) und der Anschlag (34) befestigt sind. Die Scharnierschenkel (30S) bestehen aus einem in ihrer Schwenkebene liegendem Flachmaterial. Die Schwenkachsen der Scharniere (30) sind Schraub- oder Nietbolzen (30B), die an der Längsstrebe (73) vernietet oder verschraubt sind.

An mindestens einem der Polsterträger (17, 27, 37) sind Seitenverkleidungsteile (21), insbesondere Zwickelverkleidungsteile (21), an dem Lehnpolsterträger (27) oder dem Liegepolsterträger (17), angeordnet.

An dem Scharnierschenkel (30S) greift ein Rasthebel (9) an, der den Scharnierhebel (30S) in einer Zwischenschwenkstellung bei einer Verbringung zwischen der Liege- und der Sitzstellung aus der Liegestellung verrastet hält.

Durch einen gestellseitigen Auslöser (96) ist der Rasthebel (9) bei einer Verbringung aus der Sitzstellung in die Liegestellung ausgerastet gehalten. Der Rasthebel (9) ist an der Längsstrebe (73) des Sitzpolsterträgers (37) vor dem Scharnier (30) angelenkt. Der Scharnierschenkel (30S) trägt unter dem Scharnierbolzen (30B) einen seitlichen Rastbolzen (94), der in einen Rasthebelausschnitt (91) eingreift. Der Rasthebelausschnitt (91) erstreckt sich längs in dem Rasthebel (9) und ist obenseitig zu einem Rasthaken (92) erweitert ausgebildet. Die Unterkante (95) des Rasthebels (9) und der gestellseitige Auslöser (96) bilden zueinander Auflaufgleitflächen, die höhenmäßig so angeordnet sind, daß im aufgelaufenen Zustand der Rastbolzen (94) aus dem Rasthaken (92) ausgehoben ist.

In einer zweiten Ausgestaltung des Sitz- und Liegemöbels ist die Schwenkachse (30B) des Scharnierschenkels (30S) an dem Sitzpolsterträger (37) horizontalverschieblich zwischen zwei Anschlagpositionen gelagert.

Der Achsbolzen (30B) ist in einem Langloch (30L) parallel zur Erstreckung des Sitzpolsterträgers (37) in einem Führungsteil (30F) gelagert. Das Langloch (30L) hat eine Länge, die dem rückwärtigen Überstand des Sitzpolsters (3) zu dem Lehnpolsterträger (27) entspricht (vgl. Fig. 4).

In einer weiteren, dritten Ausführungsvariante ist der Scharnierschenkel (30S*) sowohl an dem Sitzpolsterträger (37) als auch an dem Lehnpolsterträger (27) mit Achsbolzen (30A, 30B) schwenkbar angelenkt (vgl. Fig. 5). Dabei hat der Scharnierschenkel (30S*) an dem Lehnpolsterträger (27) einen durch Anschläge (30C, 30D) so begrenzten Schwenkbereich, daß in der Liegestellung die Schwenkachse (30B) an dem Sitzpolsterträger (37) mit dem Lehnpolsterträger (27) fluchtet und in der verschwenkten Stellung des Sitzpolsters (3) dieses um ein vorgegebenes Maß rückwärtig den Lehnpolsterträger (27) überragt.

Um das Aufstellen von der Liege- in die Sitzstellung zu erleichtern, ist der Liegepolsterträger (17) gegen das Gestell (11) durch eine Aufstellfeder (43) mit einem Aufstellmoment beaufschlagt.

## Patentansprüche

1. Sitz- und Liegemöbel mit einem feststehenden Grundgestell (11 bis 14) und einem fahrbaren Auszug (31, 32, 33) und drei platten- oder rostartigen Polsterträgern (17, 27, 37), die in eine Sitzstellung verbracht, in der der Auszug (31, 32, 33) in das Grundgestell (11 bis 14) verbracht ist und in diesem durch einen Anschlag (34) fixiert ist, einen Sitzpolsterträger (37), einen geneigt gestellten Lehnpolsterträger (27) und einen hintenseitigen Liegepolsterträger (17) bilden, der mit seinem unteren Ende bodennah angeordnet ist und in Höhe des Sitzpolsterträgers (37) an das Grundgestell (11) rückseitig mit Scharnieren (10) angelenkt ist und obenendig mit Lehnpolsterträger (27) gelenkig verbunden ist, der anderenends gelenkig mit dem Sitzpolsterträger (37) verbunden ist, dadurch gekennzeichnet, daß auf die drei Polsterträger (17, 27, 37) jeweils ein matratzenartiges Polster (1, 2, 3) jeweils etwa gleicher Stärke fest aufgearbeitet ist und das Sitzpolster (3) sich bis unter das Rückenlehnenpolster (2) und nach hinten unter diesem hindurch abgeschrägt erstreckt und das Rückenlehnenpolster (2) mit seinem unteren Ende sich entsprechend abgeschrägt erstreckt, so daß in einer ausgefahrenen Liegestellung, in der die drei Polster (1, 2, 3) eine ebene Liegefläche bilden, die beiden genannten Polsterabschrägungen (38, 28) überlappend einen schräg nach unten verlaufenden möglichst engen Spalt (S) bilden, und daß die Scharniere (30), welche den Sitzpolsterträger (37) und den Lehnenpolsterträger (27) verbinden, mit ihren Drehachsen an dem Sitzpolsterträger (37) fluchtend zu dem Lehnpolsterträger (27) angeordnet sind und ihre Scharnierschenkel (30S) in der Sitzstellung die rückwärtig erstreckte Abschrägung (38) des Sitzpolsters (3) frei umschließen und sich mindestens bis etwa auf eine Höhe der Sitzoberfläche des Sitzpolsters (3) erstrecken, wo sie an dem Lehnpolsterträger (27) befestigt sind.

2. Sitz- und Liegemöbel nach Anspruch 1, dadurch gekennzeichnet, daß das Grundgestell (11 bis 14) aus miteinander verbundenen Metallstreben (11 bis 14) besteht, die jeweils an den beiden Seiten des Möbelstückes angeordnet sind, und daß die frontseitig angeordnete Strebe (14) nach rückwärts einen Bügel aufweist, der einem Anschlag (34), der an dem Sitzpolsterträger (37) untenseitig befestigt ist, in der Sitzstellung als Gegenanschlag dient und für das Herausziehen dem Anschlag (34) eine Auflaufschräge bildet.

3. Sitz- und Liegemöbel nach Anspruch 2, dadurch gekennzeichnet, daß jeweils die frontseitige Strebe (14) in der Sitzstellung den Sitzpolsterträger (37) abstützt und in der Liegestellung sowohl den Lehnpolsterträger (27) als auch den Liegepolsterträger (17) abstützt.

4. Sitz- und Liegemöbel nach Anspruch 3, dadurch gekennzeichnet, daß jeweils die frontseitige Strebe (14) in der Schlafstellung das Scharnier (20), das den Lehnpolsterträger (27) und den Liegepolsterträger (17) verbindet, abstützt.

5. Sitz- und Liegemöbel nach einem der vorstehenden Ansprüche, dadurch gekennzeichnet, daß jeweils der gebogene Scharnierschenkel (30S) und/oder der Lehnpolsterträger (27) auf dem fahrbaren Auszug (31, 32, 33) abgestützt sind.

6. Sitz- und Liegemöbel nach einem der vorstehenden Ansprüche, dadurch gekennzeichnet, daß in der Liegestellung von der hinteren unteren Kante des Liegepolsterträgers (17) ein Seil (41) od. dgl. über eine tieferliegende Umlenkung (42) an dem Grundgestell (11) an einen hinten unten liegenden Befestigungspunkt an dem Auszug (31) führt.

7. Sitz- und Liegemöbel nach einem der vorstehenden Ansprüche, dadurch gekennzeichnet, daß in einem Innenbereich des Auszuges (31, 32, 33) ein Bettkasten (4) angeordnet ist.

8. Sitz- und Liegemöbel nach einem der vorstehenden Ansprüche, dadurch gekennzeichnet, daß die Polsterträger (17, 27, 37) aus Rohrrahmen (52, 53) mit einer elastisch gelagerten Lattung (62, 63) bestehen.

9. Sitz- und Liegemöbel nach Anspruch 8, dadurch gekennzeichnet, daß die Lattung (63) auf dem Sitzpolsterträger (37) von vorn nach hinten und die anderen Lattungen (62) quer angeordnet sind.

10. Sitz- und Liegemöbel nach Anspruch 8, dadurch gekennzeichnet, daß in den Rohrrahmen (52, 53) des Lehnpolsterträgers (27) und des Sitzpolsterträgers (37) etwa handbreit vom Rahmenholm nach innen beabstandet Längsstreben (72, 73) angeordnet sind, an denen die Scharniere (30) und der Anschlag (34) befestigt sind.

11. Sitz- und Liegemöbel nach Anspruch 10, dadurch gekennzeichnet, daß jeweils der Scharnierschenkel (30S) aus einem in ihrer Schwenkebene liegenden Flachmaterial besteht und die Schwenkachse des Scharnieres (30) ein Schraub- oder Nietbolzen (30B) ist, der an der Längsstrebe (73) vernietet oder verschraubt ist.

12. Sitz- und Liegemöbel nach einem der vorstehenden Ansprüche, dadurch gekennzeichnet, daß an mindestens einem der Polsterträger (17, 27, 37) Seitenverkleidungsteile (21), insbes. Zwickelverkleidungsteile (21) an dem Lehnpolsterträger (27) oder dem Liegepolsterträger (17) angeordnet sind.

13. Sitz- und Liegemöbel nach einem der vorstehenden Ansprüche, dadurch gekennzeichnet, daß an dem Scharnierschenkel (30S) ein Rasthebel (9) angreift, der den Scharnierhebel (30S) in einer Zwischenschwenkstellung bei einer Verbringung zwischen der Liege- und der Sitzstellung aus der Liegestellung verrastet hält und der durch einen gestellseitigen Auslöser (96) bei einer Verbringung aus der Sitzstellung in die Liegestellung ausgerastet gehalten ist.

14. Sitz- und Liegemöbel nach Anspruch 13, dadurch gekennzeichnet, daß der Rasthebel (9) an der Längsstrebe (73) des Sitzpolsterträgers (17) vor dem Scharnier (30) angelenkt ist und der Scharnierschenkel (30S) unter dem Scharnierbolzen (30B) einen seitlichen Rastbolzen (94) trägt, der in einen Rasthebelausschnitt (91) eingreift, der sich längs in diesem erstreckt und obenseitig zu einem Rasthaken (92) erweitert ausgebildet ist.

15. Sitz- und Liegemöbel nach Anspruch 14, dadurch gekennzeichnet, daß die Unterkante (95) des Rasthebels (9) und der gestellseitige Auslöser (96) zueinander Auflaufgleitflächen bilden, die höhenmäßig so angeordnet sind, daß im aufgelaufenen Zustand der Rastbolzen (94) aus dem Rasthaken (92) ausgehoben ist.

16. Sitz- und Liegemöbel nach einem der Ansprüche 1 bis 12, dadurch gekennzeichnet, daß die Schwenkachse (30B) des Scharnierschenkels (30S) an dem Sitzpolsterträger (37) horizontalverschieblich zwischen zwei Anschlagpositionen gelagert ist.

17. Sitz- und Liegemöbel nach Anspruch 16, dadurch gekennzeichnet, daß der Achsbolzen (30B) in einem Langloch (30L) parallel zur Erstreckung des Sitzpolsterträgers (37) in einem Führungsteil (30F) gelagert ist und das Langloch (30L) eine Länge hat, die dem rückwärtigen Überstand des Sitzpolsters (3) zu den Lehnpolsterträger (27) entspricht.

18. Sitz- und Liegemöbel nach einem der Ansprüche 1 bis 12, dadurch gekennzeichnet, daß der Scharnierschenkel (30S*) an dem Sitzpolsterträger (37) schwenkbar angelenkt ist und an dem Lehnpolsterträger (27) schwenkbar angelenkt ist.

19. Sitz- und Liegemöbel nach Anspruch 18, dadurch gekennzeichnet, daß der Scharnierschenkel (30S*) an dem Lehnpolsterträger (27) einen durch Anschläge (30C, 30D) so begrenzten Schwenkbereich hat, daß in der Liegestellung die Schwenkachse (30B) an dem Sitzpolsterträger (37) mit dem Lehnpolsterträger (27) fluchtet und in der verschwenkten Stellung des Sitzpolsters (3) dieses um ein vorgegebenes Maß rückwärtig den Lehnpolsterträger (27) überragt.

20. Sitz- und Liegemöbel nach einem der vorstehenden Ansprüche, dadurch gekennzeichnet, daß der Liegepolsterträger (17) gegen das Gestell (11) durch eine Aufstellfeder (43) mit einem Aufstellmoment beaufschlagt ist.

## Claims

1. Fully reclinable chair, having a fixed base frame (11 to 14) and a movable pull-out section (31, 32, 33) and three panel-type or grating-type upholstery supports (17, 27, 37) which, when moved into an sitting position in which the pull-out section (31, 32, 33) is moved into the base frame (11 to 14) and is fixed therein by a stop (34), form a seat cushion support (37), a back cushion support (27) positioned at an angle, and a rear-facing reclining cushion support (17) the lower extremity of which is set close to the ground and at the height of the seat cushion support (37) is hinged to the base frame (11) at the rear by hinges (10) and at the upper extremity is articulated to the back cushion support (27), the other end of which is articulated to the seat cushion support (37), characterised in that respective mattress-like cushions (1, 2, 3), each of approximately equal thickness, are permanently incorporated onto a respective one of the three cushion supports (17, 27, 37) and the seat cushion (3) extends in a chamfered portion down beneath the backrest cushion (2) and thereunder through to the rear thereof and the lower end of the backrest cushion (2) extends in a correspondingly chamfered portion, so that in an extended fully reclined position in which the three cushions (1, 2, 3) form a plane reclining surface the two said chamfered cushion portions (38, 28) overlap to form a downwardly sloping gap (S) as narrow as possible, and that the hinges (30) connecting the seat cushion support (37) and the back cushion support (27) are disposed with their rotational axes on the seat cushion support (37) aligned with the back cushion support (27) and in the sitting position their hinge sidepieces (30S) freely enclose the rearwardly extended chamfered portion (38) of the seat cushion (3) and extend at least as far as approximately the height of the seat surface of the seat cushion (3), where they are fastened to the back cushion support (27).

2. Fully reclinable chair according to claim 1, characterised in that the base frame (11 to 14) consists of interconnected metal struts (11 to 14) which are respectively disposed on both sides of the piece of furniture, and that the strut (14) set at the front is bow-shaped towards the rear to act, in the sitting position, as a counterstop for a stop (34) fastened on the base of the seat cushion support (37), and to form a ramp for the stop (34) for withdrawal.

3. Fully reclinable chair according to claim 2, characterised in that in each case the frontal strut (14) supports the seat cushion support (37) in the sitting position and in the reclining position supports both the back cushion support (27) and the reclining cushion support (17).

4. Fully reclinable chair according to claim 3, characterised in that in the sleeping position in each case the frontal strut (14) supports the hinge (20) which connects the back cushion support (27) and the reclining cushion support (17).

5. Fully reclinable chair according to any of the preceding claims, characterised in that the bent hinge sidepiece (30S) and/or the back cushion support (27) are in each case supported on the movable pull-out section (31, 32, 33).

6. Fully reclinable chair according to any of the preceding claims, characterised in that in the reclining position a cable (41) or the like passes from the rear lower edge of the reclining cushion support (17) via a lower-lying diverter (42) on the base frame (11) to a point of attachment situated at the bottom rear of the pull-out section (31).

7. Fully reclinable chair according to any of the preceding claims, characterised in that a bed box (4) is disposed in an inner region of the pull-out section (31, 32, 33).

8. Fully reclinable chair according to any of the preceding claims, characterised in that the cushion supports (17, 27, 37) consist of tubular frames (52, 53) with flexibly mounted slatting (62, 63).

9. Fully reclinable chair according to claim 8, characterised in that the slatting (63) is arranged from front to back on the seat cushion support (37) and the other slatting (62) is arranged transversely.

10. Fully reclinable chair according to claim 8, characterised in that disposed in the tubular frames (52, 53) of the back cushion support (27) and of the seat cushion support (37) are lengthwise struts (72, 73) spaced inwards roughly a hand's width from the frame spar, and the hinges (30) and the stop (34) are fastened to these lengthwise struts (72, 73).

11. Fully reclinable chair according to claim 10, characterised in that the hinge sidepiece (30S) consists in each case of a flat material situated in its swivelling axis and the swivelling axis of the hinge (30) is a bolt or rivet (30B) which is bolted or riveted to the lengthwise strut (73).

12. Fully reclinable chair according to any of the preceding claims, characterised in that lateral masking parts (21) are arranged on at least one of the cushion supports (17, 27, 37), more particularly toggle masking parts (21) on the back cushion support (27) or on the reclining cushion support (17).

13. Fully reclinable chair according to any of the preceding claims, characterised in that acting on the hinge sidepiece (30S) is a locking lever (9) which holds the hinge lever (30S) locked out of the reclining position in an intermediate swivel position when the chair is moved between the reclining and the sitting position, and which is kept disengaged by a frame-side tripping device (96) when the chair is moved out of the sitting position into the reclining position.

14. Fully reclinable chair according to claim 13, characterised in that the locking lever (9) is hinged on the lengthwise strut (73) of the seat cushion support (17) in front of the hinge (30), and beneath the hinge pin (30B) the hinge sidepiece (30S) carries a lateral locking pin (94) which engages in a locking lever cutout (91) which extends lengthwise therein and whose construction is extended at the top to form a locking hook (92),

15. Fully reclinable chair according to claim 14, characterised in that the lower edge (95) of the locking lever (9) and the frame-side tripping device (96) form ramp sliding surfaces to one another which heightwise are so arranged that in the ramped state the locking pin (94) is lifted out of the locking hook (92).

16. Fully reclinable chair according to any of claims 1 to 12, characterised in that the swivelling axis (30B) of the hinge sidepiece (30S) is mounted on the seat cushion support (37) so as to be horizontally displaceable between two stop positions.

17. Fully reclinable chair according to claim 16, characterised in that the axial pin (30B) is mounted in a slot (30L) parallel to the extension of the seat cushion support (37) in a guide (30F) and the slot (30L) is of a length matching the rearward overhang of the seat cushion (3) to the back cushion support (27).

18. Fully reclinable chair according to any of claims 1 to 12, characterised in that the hinge sidepiece (30S*) is swivel-hinged on the seat cushion support (37) and is swivel-hinged on the back cushion support (27).

19. Fully reclinable chair according to claim 18, characterised in that the hinge sidepiece (30S*) on the back cushion support (27) has a swivelling range delimited by stops (30C, 30D) in such a manner that in the reclining position the swivelling axis (30B) on the seat cushion support (37) is aligned with the back cushion support (27) and when the seat cushion (3) is in the swivelled position it overhangs the back cushion support (27) to the rear by a predetermined amount.

20. Fully reclinable chair according to any of the preceding claims, characterised in that the reclining cushion support (17) is activated against the frame (11) by a setting-up spring (43) with a setting-up moment.

## Revendications

1. Meuble siège et de couchage avec un châssis de base fixe (11 et 14) et un coffrage en tiroir coulissant (31, 32, 33) et trois supports de rembourrage en forme de plaques ou de grilles (17, 27, 37) qui, amenés dans une position permettant de s'asseoir et dans laquelle le coffrage en tiroir (31, 32, 33) est glissé dans le châssis de base (11 à 14) et y est bloqué par une butée (34), forment respectivement un support du rembourrage formant le siège rembourré (37), un support du rembourrage formant le dossier disposé obliquement (27) et un support du rembourrage formant la surface de couchage (17) dont l'extrémité inférieure est disposée à proximité du sol et reliée, articulée, au châssis de base (11), au niveau du support du rembourrage formant le siège (37), à l'aide de charnières (10), tandis que son extrémité supérieure est reliée, articulée, au support du rembourrage formant le dossier (27), qui est relié, articulé, à son autre extrémité, au support du rembourrage formant le siège (37),
caractérisé en ce que
chacun des trois supports de rembourrages (17, 27, 37) est pourvu d'un rembourrage (1, 2, 3) genre matelas formant corps avec lui, l'épaisseur de ces rembourrages (1, 2, 3) étant à peu près égale, et que le rembourrage formant siège (3) s'étend, étant biaisé, jusque sous le rembourrage formant dossier (2) et que l'extrémité, adéquement biaisée, du rembourrage formant dossier (2) s'étend de sorte que dans la position de couchage, dans laquelle les trois rembourrages (1, 2, 3) forment une surface de couchage plane, les deux biaisages de rembourrages mentionnés (38, 28) se chevauchent en formant une fente (S) aussi étroite que possible qui s'étend obliquemnt vers le bas, et que les axes de pivotement des charnières (30), qui relient le support du rembourrage formant le siège (37) et le support du rembourrage formant le dossier (27), se trouvent en alignement par rapport au support du rembourrage formant siège (37), tandis qu'en position de siège, les lames (30S) de la charnière embrassent librement la partie en biais (38) arrière du rembourrage formant siège (3) et s'étendent approximativement, au moins, jusqu'à la hauteur de la face supérieure du rembourrage formant siège (3) où elles sont fixées au support du rembourrage formant dossier (2).

2. Meuble siège et de couchage selon la revendication 1 caractérisé en ce que
le châssis de base (11 à 14) est composé de barres métalliques (11 à 14) reliées ensemble, lesquelles sont disposées des deux côtés du meuble, et que la barre métallique (14), disposée frontalement, présente, à l'arrière, un étrier qui, en position de siège, sert de contre-pièce à une butée (34) fixée sous le support de rembourrage formant dossier (37) et présente une surface de glissement en pente pour la butée lors de l'extension.

3. Meuble siège et de couchage selon la revendication 2 caractérisé en ce que
la barre frontale (14), lorsque le meuble est en position de siège, soutient le support de rembourrage formant siège (37), tandis qu'elle soutient, en position de couchage, le support de rembourrage formant dossier (27) de même que le support de rembourrage formant la surface de couchage (17).

4. Meuble siège et de couchage selon la revendication 3 caractérisé en ce que
la barre frontale (14), en position de couchage, soutient la charnière (20) qui relie le support de rembourrage formant dossier (27) au support de rembourrage formant la surface de couchage (17).

5. Meuble siège et de couchage selon l'une des revendications précédentes,
caractérisé en ce que
la lame de charnière arquée (30S) et/ou le support du rembourrage formant dossier (27) sont étayés, reespectivement, par le coffrage en tiroir (31, 32, 33).

6. Meuble siège et de couchage selon l'une des revendications précédentes,
caractérisé en ce que,
lorsque le meuble est en position de couchage, un câble (41) ou quelque chose d'analogue va du bord inférieur, arrière du support de rembourrage formant surface de couchage (17) jusqu'à un point de fixation situé sous le coffrage en tiroir (31), à l'arrière de celui-ci, en passant par un dispositif de guidage (42) inférieur au support de rembourrage formant la surface de couchage (17).

7. Meuble siège et de couchage selon l'une des revendications précédentes,
caractérisé en ce que
un coffre à literie (4) est disposé dans une zone intérieure du coffrage en tiroir (31, 32, 33).

8. Meuble siège et de couchage selon l'une des revendications précédentes,
caractérisé en ce que
les supports de rembourrage (17, 27, 37) sont composés d'un cadre tubulaire (52, 53) et d'un lattage (62, 63) monté élastiquement.

9. Meuble siège et de couchage selon la revendication 8, caractérisé en ce que
le lattage (63) est disposé d'avant en arrière sur le support de rembourrage formant siège (37), tandis que l'autre lattage est disposé transversalement.

10. Meuble siège et de couchage selon la revendication 8, caractérisé en ce que
des barres longitudinales (72, 73), auxquelles les charnières (30) et la butée (34) sont fixées, sont disposées à l'intérieur du cadre tubulaire (52, 53) du support de rembourrage formant dossier (27) et du support de rembourrage formant siège (37), à une distance du longeron du cadre correspondant à peu près à la largeur d'une main.

11. Meuble siège et de couchage selon la revendication 10, caractérisé en ce que
la lame (30S) de charnière est composée d'une matière plane s'étendant sur son plan de pivotement et que le pivot de la charnière (30) est un boulon fileté ou un boulon rivé (30B) qui est vissé ou rivé sur la barre longitudinale (73).

12. Meuble siège et de couchage selon l'une des revendications précédentes,
caractérisé en ce que
l'un des supports de rembourrage (17, 27, 37), au moins, est pourvu de pièces de revêtement latérales (21), tout particulièrement de pièces de revêtement en forme de gousset pourvoyant le support de rembourrage formant dossier (27) ou le support de rembourrage formant surface de couchage (17).

13. Meuble siège et de couchage selon l'une des revendications précédentes,
caractérisé en ce qu'
un levier cranté (9) agit sur la lame de charnière (30S) et la maintient enclenchée dans une position de basculement intermédiaire lors du passage de la position couchée à la position assise et, par l'intermédiaire d'un déclenchement (96) au niveau du châssis, la maintient débloquée lors du passage de la position assise à la position couchée.

14. Meuble siège et de couchage selon la revendication 13, caractérisé en ce que
le levier cranté (9) est monté, articulé, sur la barre longitudinale (73) du support de rembourrage formant siège (17), en amot de la charnière (30) et que la lame de charnière (30S) porte, au-dessous du boulon de charnière (30B), un boulon d'arrêt latéral (94) qui s'engage dans une découpe du levier cranté (9) pratiquée longitudinalement dans ce dernier et s'élargissant en haut pour former un crochet d'arrêt.

15. Meuble siège et de couchage selon la revendication 14, caractérisé en ce que
le bord inférieur (95) du levier cranté (9) et le déclencheur (96) côté châssis forment, par rapport l'un à l'autre, des surfaces de glissement, disposées en hauteur de sorte que le boulon d'arrêt (94) est soulevé hors du crochet d'arrêt (92) lorsque le positionnement l'exige.

16. Meuble siège et de couchage selon l'une des revendications 1 à 12,
caractérisé en ce que
le pivot (30B) de la lame de charnière (30S) et monté au support de rembourrage formant siège (37) tout en pouvant être déplacé entre deux positions d'arrêt.

17. Meuble siège et de couchage selon la revendication 16, caractérisé en ce que
le boulon de pivotement (30B) est monté dans une pièce de guidage (30F), dans un trou oblong (30L) parallèlement au sens de la longueur du support de rembourrage formant siège (37) et que le trou oblong (30L) présente une longueur qui correspond à la saillie arrière du rembourrage formant siège (3) par rapport au support de rambourrage formant dossier (27).

18. Meuble siège et de couchage selon l'une des revendications 1 à 12,
caractérisé en ce que
la lame de charnière (30S*) est montée, basculable par articulation, sur le support de rembourrage formant siège (37) et sur le support de rembourrage formant dossier (27).

19. Meuble siège et de couchage selon la revendication 18, caractérisé en ce que
la lame de charnière (30S*), montée au support de rembourrage formant dossier (27), présente une marge de pivotement limitée par des butées (30C, 30D) de sorte que, dans la position de couchage, le pivot (30B), monté sur le support de rembourrage formant siège (37), se trouve en alignement avec le support de rembourrage formant dossier (27) et que, lorsque le siège (3) est basculé, celui-ci dépasse, d'une dimension prédéterminée, le support de rembourrage formant dossier (27), à l'arrière.

20. Meuble siège et de couchage selon l'une des revendications précédentes,
caractérisé en ce que
le support de rembourrage formant surface de couchage (17) est soumis à un moment de pivotement contre le bâti (11) par un ressort de redressement (43).
